# EUROPÄISCHE PATENTSCHRIFT

(11) **EP 1 890 081 B1**
(45) Veröffentlichungstag und Bekanntmachung des Hinweises auf die Patenterteilung: **18.01.2017**
(21) Anmeldenummer: 07010666.1
(22) Anmeldetag: 30.05.2007
(51) Int. Cl.: F23J 15/00, B05B 1/26, B05B 7/04

(54) **Düse zum Einbringen und Dosieren eines Behandlungsmediums in den Abgasstrom bei Verbrennungsprozessen**
Jet for injecting and metering a treatment medium into the exhaust gas flow in combustion processes
Buse destinée à l'introduction et au dosage d'une substance de traitement dans un flux de gaz d'échappement dans des processus de combustion

(30) Priorität: 09.08.2006 DE 102006037369; 18.01.2007 DE 102007003665
(43) Veröffentlichungstag der Anmeldung: 20.02.2008
(73) Patentinhaber: MARTIN GmbH für Umwelt- und Energietechnik, 80807 München (DE)
(72) Erfinder: Martin, Johannes, 81675 München (DE); Hammler, Dirk, 86154 Augsburg (DE)
(74) Vertreter: Castell, Klaus

(56) Entgegenhaltungen:
- WO-A1-90/05000
- DE-A1- 3 335 543
- DE-C1- 3 935 401
- US-A- 2 574 003
- US-A- 3 680 781
- US-A- 3 693 886

## Beschreibung

Die Erfindung bezieht sich auf eine Düse zum Einbringen und Dosieren eines Behandlungsmediums in den Abgasstrom bei Verbrennungsprozessen, bei der ein Behandlungsmedium und ein Trägermedium miteinander mischbar und gemeinsam ausdüsbar sind. Die Erfindung bezieht sich auch auf ein Verfahren zum Betrieb einer solchen Düse.

Aus der DE 3935401 C1 ist eine Einstoffdüse bekannt, bei der das Behandlungsmedium und das Trägermedium in eine Mischkammer einführbar und mittels eines eine Düsenbohrung aufweisenden Düsenkopfes zerstäubbar sind. Nachteilig bei dieser Düse ist die Tatsache, dass der Düsenkopf im Feuerraum einer starken Hitzeeinwirkung und einer Korrosionseinwirkung ausgesetzt ist.

Die US 3,680,781 A beschreibt eine gattungsgemäße Düse, bei der der Düsenspalt durch Verschieben des Hüllelementes variabel ist.

Aufgabe der Erfindung ist es, eine Düse dieser Art zu schaffen, die den Belastungen im Feuerraum besser standhält und bei Verschleiß in einfacher Weise wieder betriebsfähig gemacht werden kann.

Diese Aufgabe wird ausgehend von einer Düse der eingangs erläuterten Art erfindungsgemäß mit einer Düse mit den Merkmalen des Patentanspruchs 1 gelöst.

Da das Hüllelement von innen durch das Gemisch aus Trägermedium und Behandlungsmedium gekühlt ist, ist es in der Lage, den starken Hitzeeinwirkungen länger standzuhalten. Der innere Verdrängerkörper kann leicht auswechselbar angeordnet sein. Bei starker Beschädigung am vorderen Ende des Hüllelementes und des Verdrängerkörpers können diese beiden Teile, sofern sie ursprünglich lang genug ausgeführt waren, in einfacher Weise gekürzt werden, wodurch die Düse wieder betriebsfähig ist. Gegenüber einer bekannten Düse mit Düsenkopf und Düsenbohrung bringt dies erhebliche Vereinfachungen im Betrieb einer solchen Düse mit sich, da eine Einstoffdüse mit speziell abgestimmter Düsenaustrittsöffnung leichter verstopft und nicht in einfacher Weise an ihrem vorderen Ende abgeschnitten werden kann, wie dies bei der erfindungsgemäßen Düse möglich ist.

Eine vorteilhafte Ausgestaltung sieht vor, dass äußere Hüllelement und das Zuführelement runde Rohrelemente sind.

Eine besonders gute Durchmischung wird dadurch erzielt, dass das Behandlungsmedium quer, vorzugsweise senkrecht, zur Strömungsrichtung des Trägermediums in den Mischraum eintritt.

Für den Betrieb der Düse ist es vorteilhaft, wenn der Verdrängerkörper über das Hüllelement hinausragt, da hierdurch eine günstige Impulswirkung auf den unmittelbaren Kernbereich vor der Düse ausgeübt werden kann. In weiteren Ausgestaltung der Erfindung ist vorgesehen, dass der Verdrängerkörper mit seiner Verjüngung an dem in Strömungsrichtung vorderen Ende des Zuführungselementes für das Behandlungsmedium auswechselbar angeordnet ist, das in Achsrichtung des Verdrängerkörpers durch den Mischraum verläuft und am Umfang in der Nähe der Verjüngung Austrittsöffnungen für das Behandlungsmedium aufweist. Hierdurch ist eine einfache Anordnung des Verdrängerkörpers innerhalb des Düsenrohres geschaffen, wobei es in weiterer Ausgestaltung der Erfindung besonders vorteilhaft ist, wenn der Verdrängerkörper ausschließlich durch das Zuführungsrohr gehalten ist. Hierdurch können sich zwar Abweichungen in der Zentrierung des Verdrängerkörpers innerhalb des Hüllelementes ergeben, die jedoch keinen Einfluss auf die Durchsatzmenge und den Impuls vor der Düse haben, da der freie Querschnitt, der für das Ausströmen des Gemisches zur Verfügung steht, durch eine schräge Anordnung des Verdrängerkörpers nicht beeinflusst wird.

Eine einfache Ausgestaltung konstruktiver Art ergibt sich, wenn das Zuführelement für das Behandlungsmedium zentral durch den Druckraum verläuft und beide axialen Begrenzungswände miteinander verbindet und die dem Mischraum zugeordnete Begrenzungswand eine für das Trägermedium durchlässige Halterung für das Zuführelement aufweist.

Wenn das Hüllelement aus einem hitzebeständigen Material besteht, so wird hierdurch die Lebensdauer verlängert.

Vorteilhaft ist es, wenn das Hüllelement über eine lösbare Verbindung mit der Begrenzungswand verbunden ist.

Die Erfindung betrifft auch ein Verfahren zum Betrieb einer solchen Düse und ist dadurch gekennzeichnet, dass die Durchsatzmenge des Gemisches aus Trägermedium und Behandlungsmedium und der Impuls dieses Gemisches im Kernbereich und Nahbereich der Düsenmündung durch Veränderung der Länge der Mischstrecke beider Medien regelbar sind.

Die Erfindung wird nachfolgend anhand eines Ausführungsbeispieles erläutert. In der Zeichnung zeigen:
- Fig. 1: einen Längsschnitt durch eine Düse und
- Fig. 2: einen vergrößerten Ausschnitt des vorderen Bereiches der Düse nach Fig. 1.

Wie aus der Zeichnung ersichtlich weist die Düse ein äußeres Hüllelement 2 und einen inneren im Querschnitt runden Verdrängerkörper 1 auf, der eine Länge L2 aufweist und über eine Länge L1 in dem Hüllelement 2 steckt. Hierdurch ist ein Düsenspalt 14 begrenzt. Das Hüllrohr 4 ist mittels einer lösbaren Verbindung 4.1, wie z.B. einer Mutter, mit einer Begrenzungswand 4 verbunden.

Der Verdrängerkörper 1 weist an seinem hinteren Ende eine Verjüngung 3 auf, mit der er mit einem Zuführelement 5 für ein Behandlungsmedium verbunden ist. Dieses Zuführelement 5 bildet somit die Halteeinrichtung für den Verdrängerkörper 1.

Das Zuführelement 5 ist in der Begrenzungswand 4 eines Druckraumes 6.1 mittels einer Halterung 12 gehalten, die ein Durchströmen eines Trägermediums 11 aus dem Druckraum 6.1 zum Düsenspalt 14 ermöglicht. Eine hintere Begrenzungswand 7 des Druckraumes 6.1 dient der Halterung des Zuführelementes 5. Der Druckraum 6.1 ist durch eine rohrförmige Wand 6 an seinem Umfang begrenzt, die eine Einlassöffnung 10 für ein Trägermedium 11 aufweist.

Zwischen der Halterung 12 in der Begrenzungswand 4 und der Verjüngung 3 befindet sich ein Mischraum 18, in den einerseits in axialer Richtung ein Trägermedium 11 und andererseits ein Behandlungsmedium 9 einströmt, welches mittels des Zuführelementes 5 zugeführt wird, das an seinem der Verjüngung 3 zugewandten Ende Austrittsöffnungen 13 aufweist, aus denen das Behandlungsmedium 9 quer zur Strömungsrichtung des Trägermediums 11 austritt und einen Mischvorgang mit dem Trägermedium beginnt. Dieser Vorgang setzt sich in dem Düsenspalt 14 fort.

Wenn L2, die Länge des Verdrängerkörpers 1, größer als die Eintauchtiefe L1 in dem Hüllelement 2 ist, besteht die Möglichkeit bei Verstopfung oder Zerstörung des vorderen Endes dieser Düse dieses vordere Ende des Verdrängerkörpers in einfacher Weise mittels einer Trennscheibe abzutrennen, wodurch der Betrieb der Düse in kürzester Zeit wieder aufgenommen werden kann.

Die Funktionsweise der Düse ist folgende:

Das Trägermedium 11 tritt bei der Zufuhröffnung 10 in den Druckraum 6.1 und gelangt über die durchlässige Halterung 12 in den Mischraum 18 und von dort in den Düsenspalt 14. Das Behandlungsmedium 9 tritt in das Zuführelement 5 ein und verlässt dieses über die Öffnung 13, wodurch es quer, vorzugsweise sogar senkrecht, zur Strömungsrichtung des Trägermediums in den Mischraum 18 eintritt. Über die Verjüngung 3 erfährt das Gemisch eine Beschleunigung, wodurch der Mischvorgang in dem Düsenspalt 14 fortgesetzt wird.

Das Durchmesserverhältnis von Innendurchmesser D1 des Düsenrohres 2 und des Außendurchmessers D2 des Verdrängerkörpers 1 bestimmt ebenso wie das Verhältnis aus statischem Druck p2 des Trägermediums 11 und dem Gesamtdruck p1 des Behandlungsmediums an den Austrittsöffnungen 13 die Durchsatzmenge des Behandlungsmedium und des Trägermediums und den Impuls im Kernbereich 16 und im Nahbereich 17 der Düse. Auf die Durchsetzmenge und den Impuls hat auch die Länge der Mischstrecke, ausgehend von dem Mischraum 18 über den Düsenspalt 14 einen Einfluss, so dass diese Parameter zur Regelung des Betriebs der Düse herangezogen werden können.

## Patentansprüche

1. Düse zum Einbringen und Dosieren eines Behandlungsmediums (9) in den Abgasstrom bei Verbrennungsprozessen, bei der ein Behandlungsmedium (9) und ein Trägermedium (10) miteinander mischbar und gemeinsam ausdüsbar sind, wobei die Düse ein äußeres Hüllelement (2) und einen inneren Verdrängerkörper (1) zur Bildung eines Düsenspaltes (14) aufweist, wobei
der Verdrängerkörper (1) innerhalb des Hüllelements (2) einen Mischraum (18) und in dem Übergangsbereich zwischen Mischraum (18) und Düsenspalt (14) an seinem hinteren Ende eine Verjüngung (3) aufweist und der Mischraum (18) mit einem Druckraum für das Trägermedium (10) in Verbindung steht, aus dem das Trägermedium (10) achsparallel zum Düsenspalt (14) strömt,
wobei ein mit der Verjüngung (3) verbundenes Zuführelement (5) für das Behandlungsmedium (9) vorgesehen ist, aus dem das Behandlungsmedium (9) in den Mischraum (18) austritt, wobei beide Medien nach Beschleunigung an der Verjüngung (3) in den als weitere Mischstrecke dienenden Düsenspalt (14) eintreten und
der Verdrängerkörper (1) in Richtung eines Düsenaustrittes mindestens die Länge des Hüllelements (2) aufweist, ***dadurch gekennzeichnet, dass*** der Verdrängerkörper (1)
im Querschnitt rund ist, eine Länge (L2), die zylinderförmig ist, und einen Außendurchmesser (D2) aufweist und über eine Länge (L1) in dem runden, zylinderförmigen, einen Innendurchmesser (D1) aufweisenden Hüllelement (2) steckt.

2. Düse nach Anspruch 1, ***dadurch gekennzeichnet, dass*** das das Zuführelement (5) ein rundes Rohrelement ist.

3. Düse nach einem der vorhergehenden Ansprüche, ***dadurch gekennzeichnet, dass*** das Behandlungsmedium (9) quer, vorzugsweise senkrecht, zur Strömungsrichtung des Trägermediums (11) in den Mischraum (18) eintritt.

4. Düse nach einem der vorhergehenden Ansprüche, ***dadurch gekennzeichnet, dass*** der Verdrängerkörper (1) über das Hüllelement (2) hinausragt.

5. Düse nach einem der vorhergehenden Ansprüche, ***dadurch gekennzeichnet, dass*** der Verdrängerkörper (1) mit der Verjüngung (3) an dem in Strömungsrichtung vorderen Ende des Zuführelementes (5) für das Behandlungsmedium (9) auswechselbar angeordnet ist, das in Achsrichtung des Verdrängerkörpers (1) durch den Mischraum (18) verläuft und am Umfang in der Nähe der Verjüngung (3) Austrittsöffnungen (13) für das Behandlungsmedium aufweist.

6. Düse nach Anspruch 5, ***dadurch gekennzeichnet, dass*** der Verdrängerkörper (1) ausschließlich durch das Zuführelement (5) gehalten ist.

7. Düse nach einem der vorhergehenden Ansprüche, ***dadurch gekennzeichnet, dass*** das Zuführelement (5) für das Behandlungsmedium (9) zentral durch den Druckraum (6.1) verläuft und beide axialen Begrenzungswände (4, 7) miteinander verbindet und dass die dem Mischraum (18) zugeordnete Begrenzungswand (4) eine für das Trägermedium durchlässige Halterung (12) für das Zuführelement (5) aufweist.

8. Düse nach einem der vorhergehenden Ansprüche, ***dadurch gekennzeichnet, dass*** das Hüllelement (2) aus einem hitzebeständigen Material besteht.

9. Düse nach einem der vorhergehenden Ansprüche, ***dadurch gekennzeichnet, dass*** das Hüllelement (2) über eine lösbare Verbindung (4.1) mit einer Begrenzungswand (4) verbunden ist.

10. Düse nach einem der vorhergehenden Ansprüche, ***dadurch gekennzeichnet, dass*** das Hüllelement und der Verdrängerkörper so lang ausgeführt sind, dass diese beiden Teile bei starker Beschädigung am vorderen Ende des Hüllelementes und des Verdrängerkörpers gekürzt werden können, wodurch die Düse wieder betriebsfähig ist.

11. Verfahren zum Betrieb einer Düse nach einem der Ansprüche 1 bis 10, ***dadurch gekennzeichnet, dass*** die Durchsatzmenge des Gemisches aus Trägermedium (10) und Behandlungsmedium (9) und der Impuls dieses Gemisches im Kernbereich (16) und Nahbereich (17) der Düsenmündung durch Veränderung der Länge der Mischstrecke beider Medien geregelt werden.

## Claims

1. A jet for introducing and metering a treatment medium (9) into the exhaust gas flow in combustion processes, with which jet a treatment medium (9) and a carrier medium (10) can be mixed with each other and expelled together, the jet having an outer shell element (2) and an inner displacer body (1) for forming a jet gap (14),
the displacer body (1) having a mixing chamber (18) inside the shell element (2) and a tapered portion (3) in the transition region between mixing chamber (18) and jet gap (14) at the rear end thereof, and the mixing chamber (18) being connected to a pressure chamber for the carrier medium (10), out of which pressure chamber the carrier medium (10) flows axially parallel to the jet gap (14),
a feed element (5) for the treatment medium (9) being provided, which feed element is connected to the tapered portion (3) and out of which feed element the treatment medium (9) exits into the mixing chamber (18), both media entering the jet gap (14) after being accelerated at the tapered portion (3), said jet gap acting as a further mixing section, and
the displacer body (1) having at least the same length as the shell element (2) in the direction of a jet outlet, ***characterised in that*** the displacer body (1)
has a round cross section, a length (L2), which is cylindrical, and an outer diameter (D2), and a length (L1) of said displacer body sits in the round, cylindrical shell element (2), which has an inner diameter (D1).

2. The jet according to claim 1, ***characterised in that*** the feed element (5) is a round, tubular element.

3. The jet according to any one of the preceding claims, ***characterised in that*** the treatment medium (9) enters the mixing chamber (18) transversely, preferably perpendicularly, to the flow direction of the carrier medium (11).

4. The jet according to any one of the preceding claims, ***characterised in that*** the displacer body (1) projects beyond the shell element (2).

5. The jet according to any one of the preceding claims, ***characterised in that*** the displacer body (1) is arranged exchangeably with the tapered portion (3) at the front end, as seen in the flow direction, of the feed element (5) for the treatment medium (9), which runs through the mixing chamber (18) in the axial direction of the displacer body (1) and has outlet openings (13) for the treatment medium on the circumference in the vicinity of the tapered portion (3).

6. The jet according to claim 5, ***characterised in that*** the displacer body (1) is held exclusively by the feed element (5).

7. The jet according to any one of the preceding claims, ***characterised in that*** the feed element (5) for the treatment medium (9) runs centrally through the pressure chamber (6.1) and connects the two axial limiting walls (4, 7) to each other, and the limiting wall (4) associated with the mixing chamber (18) has a retainer (12) for the feed element (5), which retainer allows the carrier medium through.

8. The jet according to any one of the preceding claims, ***characterised in that*** the shell element (2) consists of a heat-resistant material.

9. The jet according to any one of the preceding claims, ***characterised in that*** the shell element (2) is connected to a limiting wall (4) by means of a detachable connection (4.1).

10. The jet according to any one of the preceding claims, ***characterised in that*** the shell element and the displacer body are so long that said two parts can be shortened in the event of severe damage to the front end of the shell element and of the displacer body, as a result of which the jet is usable again.

11. A method for operating a jet according to any one of claims 1 to 10, ***characterised in that*** the throughput of the mixture of carrier medium (10) and treatment medium (9) and the pulse of said mixture in the core region (16) and near region (17) of the jet opening are regulated by changing the length of the mixing section for the two media.

## Revendications

1. Buse destinée à l'introduction et au dosage d'une substance de traitement (9) dans un flux de gaz d'échappement dans des processus de combustion dans lesquels une substance de traitement (9) et une substance porteuse (10) peuvent être mélangées l'une avec l'autre et projetées ensemble par la buse, la buse comportant un élément d'enveloppe extérieur (2) et un corps de déplacement intérieur (1) pour former un interstice de buse (14),
le corps de déplacement (1) comportant à l'intérieur de l'élément d'enveloppe (2) une chambre de mélange (18) et dans la zone de transfert entre la chambre de mélange (18) et l'interstice de buse (14) à son extrémité arrière une réduction (3) et la chambre de mélange (18) étant en liaison avec une chambre de pression pour la substance porteuse (10) à partir de laquelle la substance porteuse (10) s'écoule parallèlement à l'axe de l'interstice de buse (14),
un élément d'alimentation (5) relié à la réduction (3) pour la substance de traitement (9) étant prévu, duquel la substance de traitement (9) sort dans la chambre de mélange (18), les deux substances entrant après accélération sur la réduction (3) dans l'interstice de buse (14) servant d'autre trajectoire de mélange, et
le corps de déplacement (1) comportant en direction d'une sortie de buse au moins la longueur de l'élément d'enveloppe (2), ***caractérisée en ce que*** le corps de déplacement (1)
est de section transversale ronde, comporte une longueur (L2), de forme cylindrique, et un diamètre extérieur (D2) et pénètre sur une longueur (L1) dans l'élément d'enveloppe (2) rond de forme cylindrique, présentant un diamètre intérieur (D1).

2. Buse selon la revendication 1, ***caractérisée en ce que*** l'élément d'alimentation (5) est un élément tubulaire rond.

3. Buse selon l'une quelconque des revendications précédentes, ***caractérisée en ce que*** la substance de traitement (9) entre transversalement, de préférence perpendiculairement, au sens d'écoulement de la substance porteuse (11) dans la chambre de mélange (18).

4. Buse selon l'une quelconque des revendications précédentes, ***caractérisée en ce que*** le corps de déplacement (1) dépasse de l'élément d'enveloppe (2).

5. Buse selon l'une quelconque des revendications précédentes, ***caractérisée en ce que*** le corps de déplacement (1) avec la réduction (3) est disposé de manière interchangeable sur l'extrémité avant de l'élément d'alimentation (5) pour la substance de traitement (9), dans le sens d'écoulement, qui passe dans le sens axial du corps de déplacement (1) à travers la chambre de mélange (18) et comporte sur la périphérie à proximité de la réduction (3) des ouvertures de sortie (13) pour la substance de traitement.

6. Buse selon la revendication 5, ***caractérisée en ce que*** le corps de déplacement (1) est exclusivement maintenu par l'élément d'alimentation (5).

7. Buse selon l'une quelconque des revendications précédentes, ***caractérisée en ce que*** l'élément d'alimentation (5) pour la substance de traitement (9) passe de manière centrale à travers la chambre de pression (6.1) et relie l'une à l'autre les deux parois de délimitation axiales (4, 7) et **en ce que** la paroi de délimitation (4) affectée à la chambre de mélange (18) comporte une fixation transparente (12) pour l'élément d'alimentation (5) pour la substance porteuse.

8. Buse selon l'une quelconque des revendications précédentes, ***caractérisée en ce que*** l'élément d'enveloppe (2) est composé d'un matériau thermorésistant.

9. Buse selon l'une quelconque des revendications précédentes, ***caractérisée en ce que*** l'élément d'enveloppe (2) est relié par une liaison amovible (4.1) à une paroi de délimitation (4).

10. Buse selon l'une quelconque des revendications précédentes, ***caractérisée en ce que*** l'élément d'enveloppe et le corps de déplacement sont exécutés d'une telle longueur que ces deux pièces peuvent être raccourcies sur l'extrémité avant de l'élément d'enveloppe et du corps de déplacement en cas d'endommagement important, la buse pouvant de ce fait à nouveau fonctionner.

11. Procédé pour faire fonctionner une buse selon l'une quelconque des revendications 1 à 10, ***caractérisée en ce que*** le débit du mélange de substance porteuse (10) et de substance de traitement (9) et l'impulsion de ce mélange sont régulés dans la zone centrale (16) et la zone de proximité (17) de l'embouchure de la buse en modifiant la longueur de la distance de mélange des deux substances.
